# EUROPÄISCHE PATENTSCHRIFT

(11) **EP 3 080 365 B1**
(45) Veröffentlichungstag und Bekanntmachung des Hinweises auf die Patenterteilung: **31.07.2019**
(21) Anmeldenummer: 14815286.1
(22) Anmeldetag: 09.12.2014
(51) Int. Cl.: E04F 15/02

(54) **PANEEL MIT VERRIEGELUNGSELEMENT**
PANEL HAVING A LOCKING ELEMENT
PANNEAU POURVU D'UN ÉLÉMENT DE VERROUILLAGE

(30) Priorität: 10.12.2013 DE 102013225358
(43) Veröffentlichungstag der Anmeldung: 19.10.2016
(73) Patentinhaber: LaminatePark GmbH & Co. KG, 66265 Heusweiler-Eiweiler (DE)
(72) Erfinder: LEWARK, Matthias, 66265 Heusweiler-Eiweiler (DE)
(74) Vertreter: Lohmanns, Bernard
(86) Internationale Anmeldenummer: PCT/EP2014/077059
(87) Internationale Veröffentlichungsnummer: WO 2015/086600

(56) Entgegenhaltungen:
- EP-A1- 1 650 375
- WO-A1-2009/139687
- WO-A1-2013/025164
- FR-A1- 2 975 718

## Beschreibung

Die Erfindung betrifft einen Belag aus mechanisch miteinander verbindbaren Paneelen. Wand-, Decken- und Bodenbeläge, wie zum Beispiel Fertigparkett, Echtholzböden oder Laminatfußböden, bestehen aus mehreren Reihen von in ihrer Konfiguration vorwiegend rechteckigen Paneelen.

Konventionell besitzen die Paneele auf einer Längsseite und auf einer Kopfseite durchgehende Nuten und auf der jeweils gegenüberliegenden Längsseite bzw. Kopfseite durchgehende Federn, die an die Nuten formschlüssig angepasst sind. Durch die Verbindung von Nut und Feder werden die Paneele verlegt, wobei die Paneele zweiter benachbarter Reihen versetzt zueinander angeordnet werden.

Es ist bekannt, an den Nuten und Federn mechanische Verriegelungsmittel auszubilden, welche bei in einem Fußbodenbelag benachbarten Paneelen miteinander in rastenden Eingriff gelangen. Hierdurch soll eine Fugenbildung im verlegten Fußbodenbelag durch Dehnungs- oder Schrumpfungsvorgänge vermieden werden. An die Nut und Feder der Paneele sind aneinander angepasste Verriegelungselemente in Form von Vertiefungen, Ausnehmungen oder Vorsprüngen ausgebildet, um verbundene Fußbodenpaneele in der zusammengefügten Lage leimlos zu halten. In der Regel werden die Paneele entlang ihrer Längsseiten ineinander gedreht oder geklickt und anschließend seitlich verschoben, so dass Verriegelungsleisten an den Kopfseiten in Eingriff gelangen. Um dieses zu erleichtern, können von der gegenüberliegenden Kopfseite her leichte Hammerschläge unter Zuhilfenahme eines Schlagklotzes angewandt werden. Hierbei besteht die Gefahr, dass es selbst bei sorgfältigstem Arbeiten zu Schäden an den Fußbodenpaneelen kommen kann.

Solche mechanische Verriegelungsmittel sind aus WO2009139687A1 oder EP1650375A1 bekannt.

Es gibt auch Lösungen, bei denen die aneinander stoßenden Kopfseiten durch eine in ihre Längsrichtung verlagerbare Verriegelungsfeder miteinander verbunden werden. Dadurch entfällt das manuelle Einschlagen mittels eines Hammers. Die Verriegelungsfedern sind vormontiert, wodurch auch das nachträgliche Einfügen entfällt. Beim Verriegeln bewegt sich die in einer Führungsnut des einen Panels gehaltene Verriegelungsfeder in Eingriff mit einer Verriegelungsnut des anderen Paneels.

Damit die Verlagerbarkeit der Verriegelungsfeder überhaupt möglich ist, muss sie mit gewissem Spiel gehalten werden. Gleichzeitig muss sie in die entsprechend exakt ausgerichtete gegenüberliegende Verriegelungsnut der komplementär ausgebildeten Stirnfläche des angrenzenden weiteren Paneels eingreifen. Dieses Gesamtspiel ist vorzugsweise möglichst gering zu halten, damit es im Bereich der Stoßfuge zweier Paneele nicht zu einem Höhenversatz kommt. Aber auch beim Ausfahren und Eingreifen in die Verriegelungsnut ist sicher zu stellen, dass einerseits die Bewegung der Verriegelungsfeder nicht behindert wird. Beispielsweise sollte eine Reibeinwirkung zwischen Verriegelungsfeder und Verriegelungsnut beim Ausfahren der Verriegelungsfeder vermindert oder gar ganz vermieden werden, um sicherzustellen, dass die Verriegelungsfeder wie vorgesehen ausfährt. Andererseits sollte das Spiel in der Endstellung der Verriegelungsfeder so minimal wie möglich ausfallen, damit die betreffenden benachbarten Paneele ohne Höhenversatz verbunden werden.

Hier setzt die vorliegende Erfindung an und ihr liegt die Aufgabe zugrunde, einen Belag aus mechanisch miteinander verbindbaren Paneelen aufzuzeigen, bei welchem der Höhenversatz im Bereich der Stoßfuge minimal ist und gleichzeitig besser ein sicheres Verriegeln gewährleistet werden kann. Diese Aufgabe wird durch den Anspruch 1 gelöst. Vorteilhafte Ausgestaltungen sind jeweils Gegenstand der abhängigen Ansprüche. Es ist darauf hinzuweisen, dass die in den Patentansprüchen einzeln aufgeführten Merkmale in beliebiger, technologisch sinnvoller Weise miteinander kombiniert werden können und weitere Ausgestaltungen der Erfindung aufzeigen. Die Beschreibung, insbesondere im Zusammenhang mit den Figuren, charakterisiert und spezifiziert die Erfindung zusätzlich.

Die Erfindung betrifft einen Belag aus mechanisch miteinander in einer Verlegeebene verbindbaren Paneelen. Der Erfindungsgedanke ist auf alle Bodensysteme anwendbar, bei denen mehrere Paneele zu einem Belag mechanisch verbindbar sind, beispielsweise solche mit einem sichtbaren Oberbelag und einem darunter liegenden Träger angeordnet ist, wie beispielsweise Echtholzbeläge und Laminat, wie Träger mit lackierten Oberflächen als Oberbelag wie Linoleum, Kork auf Trägerplatten etc. Die Deckschicht kann insbesondere aus einem Dekorpapier mit Overlay bestehen, welches die Optik der Elementplatte bestimmt. Bei einem Fußbodenbelag kann es sich somit um einen Parkettboden, ein Fertigparkettboden, ein Echtholzboden oder um einen Laminatfußboden handeln.

Die zu einem Belag verbindbaren Paneele weisen folgende Merkmale auf. Benachbarte erste und zweite Paneele weisen zueinander weitgehend komplementäre, einander zugewandte Stirnflächen, beispielsweise an den Schmalseiten und/oder an den Langseiten auf. "Stirnfläche" meint die sowohl von der Auflagefläche als auch der Sichtfläche (gegebenenfalls Begehfläche) abgewandte, für den Berührkontakt mit dem benachbarten Panel vorgesehene Fläche. In der Stirnfläche des ersten Paneels mündet eine Führungsnut und in der Stirnfläche des zweiten Paneels mündet eine Verrieglungsnut. Das Paneel weist typischerweise eine relativ geringe Dicke von 8 mm bis 10 mm auf.

In die Führungsnut des ersten Paneels ist eine relativ zur Führungsnut verlagerbare Verriegelungsfeder angeordnet, die geeignet ist, beim Verbinden der benachbarten Paneele in die Verriegelungsnut des benachbarten Paneels einzugreifen, um eine Verriegelungsstellung einzunehmen, um die Paneele in der zur Verlegeebene senkrechten Richtung festzulegen. Die Verriegelungsfeder ist bevorzugt als flache Leiste ausgebildet, um in der vergleichsweise dünnen Stirnfläche wenig Bauraum zu beanspruchen. Der Werkstoff für die Verriegelungsfeder kann sowohl ein Holzwerkstoff sein, das heißt, es kann sich um Holz oder um einen Holzfasern enthaltenden Werkstoff handeln, oder einen Werkstoff, der aus Holz als Basismaterial hergestellt ist, wie beispielsweise Flüssigholz.

Metall und Metalllegierungen kommen für die Federn ebenso in Frage wie Verbundwerkstoffe. Der Einsatz von Bimetallen oder Mischkunststoffen ist ebenso möglich wie die Verwendung von Werkstoffen auf Basis thermoplastischer oder duoplastischer Kunststoffe. Die Feder kann auch aus einem faserverstärkten Kunststoff bestehen. Beispielsweise wird die Verriegelungsfeder im Spritzgussverfahren hergestellt. Die Verriegelungsfeder erstreckt sich beispielsweise über mehr als 60 %, bevorzugt über mehr als 80 %, der Ausdehnung der zugehörigen Kante des Paneels.

Die Verriegelungsstellung im Sinne der Erfindung bewirkt, wie schon erwähnt, dass die beiden Paneele wenigstens in der zur Verlegeebene senkrechten Richtung bis auf ein möglicherweise nicht zu vermeidendes Spiel relativ zueinander festgelegt sind. Beispielsweise ist in einer der beiden gegenüberliegenden Stirnflächen der Schmalseiten des ersten Paneels eine Führungsnut eingearbeitet, in die die Verriegelungsfeder eingesetzt ist. Die Verriegelungsfeder ist in der Führungsfeder beweglich gelagert. Die Bewegungsrichtung der Verriegelungsfeder weist wenigstens eine Vektorkomponente auf, die parallel zur Verlegeebene ist. Beispielsweise ist die Bewegungsrichtung parallel zur Verlegeebene.

Erfindungsgemäß ist die Bewegungsrichtung zur Verlegeebene geneigt, bevorzugt ist die Bewegungsrichtung nach oben geneigt, also so gewählt, dass die Verriegelungsfeder sich bei der Bewegung in die Verriegelungsstellung der Sichtfläche des Belags nähert. Beispielswese liegt der Winkel zwischen Bewegungsrichtung und Verlegeebene im Bereich von 5° bis 15°, noch bevorzugter im Bereich von 9° bis 13°, meist bevorzugt im Bereich 10° bis 12°.

Erfindungsgemäß ist eine untere Wange der Verriegelungsnut derart ausgebildet, dass sie eine äußere Berührkante zur seitlichen Berührung der Verriegelungsfeder in deren Verriegelungsstellung und einen bezüglich der Berührkante inneren, einen lichten Abstand zur Verriegelungsfeder in deren Verriegelungsstellung einhaltenden Abschnitt aufweist. Die Begriff "untere Wange" meint die der Auflagefläche des Belags nächstbenachbarte Wange der Verriegelungsnut. "äußere Berührkante" meint einen vorgelagerten Abschnitt der Wange, der von einem "inneren" also hinter der Berührkante liegenden Abschnitt gefolgt wird, sofern man dem Verlauf der Wange von Nutmündung in Richtung des Nutbodens verfolgt. Der Begriff "Berührkante" soll lediglich implizieren, dass eine Berührung zwischen Wange und Verriegelungsfeder angestrebt ist. Die Berührkante definiert somit den Bereich der Wange, der zumindest die höchste Annäherung zwischen Wange und Verriegelungsfeder in deren Verriegelungsstellung erreicht. Erfindungsgemäß bevorzugt ist aber das Erreichen einer Berührung.

Durch die erfindungsgemäße Ausgestaltung wird einerseits die Reibung im Vergleich zu einer ausgedehnten Kontaktfläche zwischen Verriegelungsfeder und Verriegelungsnut minimiert. Die erfindungsgemäße Vorlagerung der Berührkante, die beispielsweise unmittelbar unter der Stoßkante der beiden verbundenen Paneele bis maximal um 2 mm von der senkrechten Projektion der Stoßkante nach innen versetzt verläuft, sorgt dafür, dass der negative Effekt der möglichen Abwinklung des Verriegelungsfeder aufgrund des systembedingten Spiels in der Führungsnut auf den Höhenversatz minimiert ist, sofern die Berührkante im Wesentlichen den Höhenausrichtung bestimmt. Anders ausgedrückt, die erfindungsgemäße Ausgestaltung vermindert die Reibung und stellt damit eine zuverlässige Verriegelung sicher, gleichzeitig wird die Präzision der wechselseitigen Ausrichtung von erstem und zweitem Paneel verbessert beziehungsweise wenigstens nicht gefährdet.

Gemäß einer weiteren Ausgestaltung der Erfindung ist vorgesehen, dass die Verriegelungsfeder in ihrer Verriegelungsstellung an weiteren Stellen die Verriegelungsnut berührt. Beispielsweise erfolgt die Berührung an der oberen, d.h. zur Sichtfläche nächstbenachbarten, Wange und/oder im Bereich des Nutbodens. Die Berührung erfolgt beispielsweise in Form einer senkrechten Beanschlagung, also weitgehend ohne Beeinflussung der Ausrichtung der Verriegelungsfeder in der im Allgemeinen spielbehafteten Aufnahme in der Führungsnut. Gemäß einer weiteren Ausgestaltung ist vorgesehen, dass ausschließlich an der Berührkante eine Berührung zwischen der Verriegelungsfeder und der Verriegelungsnut in der Verriegelungsstellung der Verriegelungsfeder erfolgt.
In einer erfindungsgemäßen Ausgestaltung werden die vordere Berührkante und der innere lichte Abstand zwischen den beiden Verriegelungspartnern aus Verriegelungsfeder und Verriegelungsnut dadurch erreicht, dass die untere Wange und die der Wange zugewandte Fläche der Verriegelungsfeder flach ausgebildet sind und die beiden durch die Flächen definierten Ebenen geneigt zueinander sind.

Gemäß einer bevorzugten Ausgestaltung des erfindungsgemäßen Belags weist die Verriegelungsfeder an ihrer in der Verriegelungsstellung der unteren Wange der Verriegelungsnut zugewandten, vorderen Kante eine Fase auf. Dadurch kann durch einen vergleichsweise einfachen Bearbeitungsschritt der innenliegende lichte Abstand zwischen der Verriegelungsfeder und der Verriegelungsnut hergestellt oder gegebenenfalls durch diese Maßnahme vergrößert werden. Zudem sorgt diese Ausgestaltung dafür, dass der Berührkontakt zwischen Berührkante und Verriegelungsfeder vergleichsweise spät, beispielsweise erst mit Erreichen der Verriegelungsstellung hergestellt wird. Dadurch wird die Reibung während der Verriegelungsbewegung der Verriegelungsfeder unterbunden.

Gemäß einer weiteren vorteilhaften Ausgestaltung ist die Berührkante als längs der Nut verlaufende Erhebung der Wange in dieser ausgebildet.

Gemäß einer weiteren Ausgestaltung weitet sich die Verriegelungsnut hin zu ihrer Nutmündung, um Berührungen oder Reibeinflüsse beim "Einfahren" der Verriegelungsfeder zu minieren.

Bevorzugt definiert die obere Wange der Verriegelungsnut eine Ebene, die geneigt zur Verlegeebene steht, um eine Berührung zwischen der oberen Wange der Verriegelungsnut und der oberen Flanke der Verriegelungsfeder zu vermeiden.

Zur gänzlichen Vermeidung eines Höhenversatzes zwischen erstem und zweitem Paneel liegt gemäß einer weiteren Ausführungsform die Berührkante in der durch die untere Wange der Führungsnut definierten Ebene.

Gemäß einer bevorzugten Ausgestaltung liegt der hinter der Berührkante liegende, einen lichten Abstand zur Verriegelungsfeder in deren Verriegelungsstellung einhaltenden Abschnitt wenigstens teilweise unterhalb der durch die untere Wange der Führungsnut definierten Ebene, um auch bei aufgrund des Spiels leicht in der Führungsnut angewinkelter Verriegelungsfeder die Reibung zu minieren.
Bevorzugt ist der hinter der Berührkante liegende, einen lichten Abstand zur Verriegelungsfeder in deren Verriegelungsstellung einhaltenden Abschnitt konkav gekrümmt.

Gemäß einer bevorzugten Ausgestaltung ist ferner eine unter das benachbarte Paneel greifende Verriegelungsleiste , welche geeignet ist, benachbarte Paneele gegen Zugbelastungen in einer Verlegeebene zu sichern, an einer der zueinander komplementären Stirnflächen vorgesehen. Beispielsweise ist die Verrieglungsleiste an dem ersten Paneel ausgebildet. Zusätzlich zu der Feder weist das die Verriegelungsfeder haltende Paneel somit eine unter das benachbarte Paneel greifende Verriegelungsleiste auf, welche geeignet ist, benachbarte Paneele gegen Zugbelastung in einer Verlegeebene zu sichern. Die Verriegelungsleisten dienen also zur Kopplung der Paneele in der Verlegeebene, während die Verriegelungsfedern verhindern, dass sich die Paneele relativ zueinander in der zur Verlegeebene senkrechten Hochrichtung verlagern.

Bevorzugt stützt sich das von der Verriegelungsleiste untergriffene Paneel auf der Verriegelungsleiste ab.

Zur Sicherstellung einer leichten Verlagerung der Verriegelungsfeder beträgt die lichte Weite der Führungsnut, in welche die Verriegelungsfeder verlagerbar ist, an der engsten Stelle mehr als das 1,05-fache, bevorzugt 1,1-fache der maximalen Stärke der Verriegelungsfeder.

Gemäß einer Ausgestaltung ist vorgesehen, dass die Verrastung bzw. Verbindung des ersten und zweiten Paneels an den mit der Verriegelungsfeder bzw. Verriegelungsnut versehenen Kanten erst dann erfolgt, wenn ein weiteres, drittes Paneel mit der vorgehenden Panelreihe an der dazu senkrechten Kante mit der Reihe in Eingriff gelangt und dabei mit seiner Feder ein aus der Führungsnut überstehendes Ende der Verriegelungsfeder in die Nut schiebt, wobei ein Verschieben der Verriegelungsfeder in die Verriegelungsstellung bewirkt wird.

Bevorzugt sind Mittel zur elastischen Vorspannung der Verriegelungsfeder in die Verriegelungsstellung vorgesehen. Beispielsweise sind die Mittel zur elastischen Vorspannung einstückig mit der Verriegelungsfeder ausgebildet. Es können elastisch federnde Fortsätze an der Verriegelungsfeder vorgesehen sein. Die Mittel stützen sich beispielsweise am Boden der Führungsnut ab. Es ist von Vorteil, wenn die Verriegelungsfeder in der Verriegelungsstellung unter Vorspannung steht, so dass sie in der Einbaulage horizontal oder zumindest mit einer horizontalen Bewegungskomponente in die Verriegelungsnut drängt. Dadurch werden die Paneele selbsttätig auf Stoß gehalten.

Bevorzugt weist die Verriegelungsfeder auf ihrer Oberseite, d.h. der Sichtfläche des Belags zugewandten Seite, eine vordere Abschrägung auf, damit bei der Verbindungsherstellung, beispielsweise beim Herunterschwenken oder rein transversalen Herunterlassen des zweiten Paneels und beim rampenartigen Auflaufen auf die sich durch die Abschrägung ergebende Schrägfläche der Verriegelungsfeder die Verriegelungsfeder aus der Verriegelungsstellung gedrängt werden kann um dann mit der Verriegelungsnut zu verrasten.

Gemäß einer bevorzugten Ausgestaltung ist außer einer Berührung durch die Berührkante und der senkrechten Beanschlagung im Bereich des Bodens der Verriegelungsnut keine sonstige Berührung zwischen Verriegelungsnut und Verriegelungsfeder vorgesehen.

Gemäß einer weiteren Ausgestaltung kann aber vorgesehen sein, dass der Übergang vom inneren, einen lichten Abstand zur Verriegelungsfeder in deren Verriegelungsstellung einhaltenden Abschnitt der Verriegelungsnut hin zu deren Boden, also der tiefsten Stelle der Verriegelungsnut, so ausgebildet ist, dass statt einer senkrechten Beanschlagung die Verriegelungsfeder mit Erreichen der Verriegelungsstellung auf der Verriegelungsnut rampenartig aufläuft Beispielsweise ist der Übergangbereich durch eine Abschrägung der Wange bzw. des Bodens definiert oder er ist konkav gekrümmt. Der Zweck einer solchen Rampe besteht darin, dass die Verriegelungsfeder bei Berührung des Übergangsbereichs gegen seine obere Wange der Führungsnut gedrängt wird und somit das Spiel der Verriegelungsfeder, das bei der freien Verriegelungsfeder vorhanden wäre, in der Verriegelungsstellung verringert wird. Ein Höhenversatz zwischen den beiden Paneelen kann somit verhindert werden.
Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Es zeigen schematisch:
- Figur 1: eine Anordnung von drei Paneelen;
- Figur 2: eine vertikale Schnittansicht durch die Stirnflächen zweier verbundener Paneele in einer ersten erfindungsgemäßen Ausführung;
- Figur 3: eine vertikale Schnittansicht durch die Stirnflächen zweier verbundener Paneele in einer zweiten erfindungsgemäßen Ausführung;
- Figur 4: eine vertikale Schnittansicht durch die Stirnflächen zweier verbundener Paneele in einer dritten erfindungsgemäßen Ausführung; und
- Figur 5: eine horizontale Schnittansicht durch das Paneel 1 aus Figur 1.

Figur 1 zeigt in perspektivischer Ansicht drei erfindungsgemäße Laminatpaneele 1, 2, 3 die baugleich ausgeführt sind. Das Paneel 1 weist eine Oberseite 4 und eine Unterseite 5 auf, wobei die Unterseite der Auflage auf einem ebenen Untergrund dient. Eine umlaufende Kante setzt sich aus zwei ersten Stirnflächen 6, 6' an den Schmalseiten des Paneels 1 und zwei zweiten Stirnflächen 7, 7' an den Langseiten zusammen. Aufgrund der länglichen Form sind die Schmalseiten des Paneels 1 kürzer als die Langseiten. Aufgrund der baugleichen Ausführung sind die Paneele 2, 3 mit entsprechend übereinstimmenden Bezugszeichen versehen. Die Paneele 1, 2, 3 sind an den Stirnflächen 6, 6' und 7,7' jeweils weitgehend komplementär und zusammenwirkend ausgestaltet, um miteinander verbunden werden zu können und nach der Verbindung der Paneele 1, 2, 3 eine gemeinsame, durchgehende Begehfläche 4 auszubilden.

In der gezeigten Ausführungsform sind die Stirnflächen 6, 6' der Schmalseiten gemäß einer der in den Schnittdarstellungen der Figuren 2 bis 4 gezeigten Ausführungsformen ausgebildet, während die Stirnflächen 7, 7' beliebig ausgebildet sein können. In Figur 4 sind die Paneele 1 und 2 in verbundenem Zustand gezeigt, wobei dieser Zustand durch Herabsenken des Paneels 2 auf die Verriegelungsleiste 21 des Paneels 1 erreicht wird, wobei beide Paneele 1 und 2 beim Aufliegen mit ihrer Unterseite 5 auf einem ebenen, nicht dargestellten Untergrund eine gemeinsame begehbare Sichtfläche 4 ausbilden, da sie auf Stoß 12 aneinander anliegen. Die Verriegelungsleiste 21 dient im Wesentlichen dazu die beiden Paneele 1, 2 in der zur Begehfläche 4 parallelen Richtung zu halten.

In die Stirnfläche 6 des ersten Paneels 1 ist eine Führungsnut 20 eingearbeitet, die in der Stirnfläche 6 mündet. Die sich längs der Schmalseite des Paneels 1 erstreckende Führungsnut 20 dient der Aufnahme und bewegbaren Lagerung einer Verriegelungsfeder 10. Die Verriegelungsfeder 10 wirkt in deren, in den Figuren 2 bis 4 gezeigten Verriegelungsstellung mit einer in der Stirnfläche 6' des zweiten Paneels 2 eingebrachten Verriegelungsnut 11 des zweiten Paneels 2 derart zusammen, dass die Paneele in vertikaler, d. h. zur Begehfläche 4 senkrechten Richtung festgelegt sind. Die Verriegelungsfeder 10 wird durch ein zwischen dem Boden der Führungsnut 20 und der Verriegelungsfeder angeordneten elastischen Vorspannmittel 22 in Richtung der Mündung der Führungsnut 20 in Richtung Verriegelungsstellung vorgespannt.

Zur leichten Beweglichkeit der flachen leistenförmigen Verriegelungsfeder 10 ist diese mit Spiel zwischen den parallelen Wangen der Führungsnut 20 aufgenommen. Die Verriegelungsfeder 10 weist auf ihrer Oberseite eine vordere Abschrägung 23 auf, damit beim Zusammenfügen der Paneele 1, 2 das zweite Paneel 2 auf der Abschrägung 23 der Verriegelungsfeder 10 aufläuft und zu dem Zwecke des späteren Einschnappens in die Verriegelungsnut 11 eine Eintauchbewegung in die Führungsnut 20 leichter zu bewirken. Die Führungsnut 20 ist so ausgerichtet, dass die Bewegung der Verriegelungsfeder 10 nicht parallel zur Sichtfläche 4 sondern in einer Richtung erfolgt, die um etwa 12° angewinkelt zu dieser Ebene nach oben steht. Die Verriegelungsnut 11, die in der Stirnfläche 6' des zweiten Paneels 2 mündet, ist so ausgestaltet, dass sie sich in Mündungsrichtung aufweitet.

Während die obere Wange der Verriegelungsnut 11 mit der in der Verriegelungsstellung befindlichen Verriegelungsfeder 10 keine Berührung aufweist, begrenzt in den Ausführungsformen der Figuren 2 und 3 der Boden 15 durch senkrechte Beanschlagung die Bewegung der Verriegelungsfeder 10, wohingegen die untere Wange lediglich im Bereich der Berührkante 13 eine Berührung mit der unteren Flanke der Verriegelungsfeder 10 in deren Verriegelungsstellung aufweist. Bei den Ausführungsformen der Figuren 2 bis 4 überragt die konvex ausgeformte Berührkante die durch die untere Wange der Führungsnut 18 definierte und teilweise gedachte Ebene 17, wobei sich das Maß der Überragung unterscheidet. Betreffend die horizontale Ausrichtung der Berührkante 13 ist diese um maximal D = 2 mm zur Stoßkante 12 bezogen auf das zweite Paneel 2 nach innen versetzt. An die Berührkante 13 schließt sich nach innen hin zum Boden der Verriegelungsnut 11 ein konkav ausgebildeter Abschnitt 14 an, der einen lichten Abstand zur unteren Flanke der Verriegelungsfeder 10 einhält.

Die Ausführungsform der Figur 2 unterscheidet sich von der Ausführungsform der Figur 3, dass die Unterseite der Verriegelungsfeder 10 flach ausgeführt, wohingegen die Verriegelungsfeder der Ausführungsform der Figur 3 eine Fase aufweist. Durch die Fase 24 wird nicht nur der lichte Abstand zur unteren Wange der Verriegelungsnut 11 im Abschnitt 14 vergrößert, sondern auch sichergestellt, dass erst vorteilhaft mit Erreichen der Verriegelungsstellung die Berührkante 13 die Verriegelungsfeder 10 berührt.

Die in Figur 4 gezeigte Ausführungsform weist wiederum die ungefaste Verriegelungsfeder 10 aus Figur 2 auf. Die unter Wange der Verriegelungsnut 11 weist im Gegensatz zu den Ausführungsformen der Figuren 2 und 3 eine zur unteren Flanke der Verriegelungsfeder 10 geneigte Ebene auf, die einerseits vorne die Berührkante 13 und im hinteren Bereich den zur Verriegelungsfeder beabstandeten Abschnitt 14 ausbildet. Somit können diese durch einfache Bearbeitungsschritte hergestellt werden. In einer nicht dargestellten Ausführungsform wird diese Ausgestaltung der unteren Wange der Verriegelungsnut 11 mit einer an der unteren, vorderen Kante gefasten Verriegelungsfeder 10 kombiniert, wie sie in Figur 3 dargestellt ist.

Während den Ausführungsformen der Figuren 2 bis 4 das Merkmal gemeinsam ist, dass der zur Verriegelungsfeder 10 beabstandete Abschnitt 14 wenigstens teilweise unterhalb der durch die untere Wange 18 der Führungsnut 20 definierten Ebene 17 angeordnet ist, so unterscheidet sich die Ausführungsform der Figur 4 von den anderen dadurch, dass keine senkrechte Beanschlagung der Verriegelungsfeder 10 im Boden der Verriegelungsnut erreicht wird, sondern die Verriegelungsfeder 10 auf eine schräge Rampe im Bereich des Übergangs zwischen Verriegelungsboden 15 und Abschnitt 14 aufläuft, wodurch die Verriegelungsfeder 10 aufgrund der spielbehafteten Aufnahme der Verriegelungsnut 20 in dieser verkantet, und damit ein aufgrund des Spiels möglicher Höhenversatz zwischen den Paneelen 1 und 2 reduziert wird.

Figur 5 ist eine Ansicht eines horizontalen, d. h. parallel zur Begehfläche erfolgten Schnittes durch das Paneel 1. In der gezeigten Ausführungsform ist die Stirnfläche 6' der Schmalseite gemäß der in den Schnittdarstellung der Figuren 2 bis 4 gezeigten Ausführungsformen ausgebildet, während die Stirnflächen 7, 7' der Langseiten mit Verriegelungsmitteln versehen sind, die gemäß dem Verbindungs- und Verriegelungsprinzip ausgebildet sind, bei dem die Paneele in zueinander angewinkeltem Zustand in Eingriff gebracht werden um dann durch Herunterschwenken in eine gemeinsame Ebene miteinander zu verriegeln. Wie Figur 5 zeigt, ist in die Stirnfläche 6 des ersten Paneels 1 eine Führungsnut 20 eingearbeitet, die in der Stirnfläche 6 mündet. Die sich längs der Schmalseite des Paneels 1 über einen erheblichen Teil dieser Seite, beispielsweise über mehr als 80 % deren Ausdehnung erstreckende Führungsnut 20 dient der Aufnahme und bewegbaren Lagerung der aus Kunststoff im Spritzgussverfahren hergestellten Verriegelungsfeder 10. Zur elastischen Vorspannung der Verriegelungsfeder 10 in die Verriegelungsstellung sind Ausleger 22, 22' an der Verriegelungsfeder 10 ausgebildet, mit der die Verriegelungsfeder 10 sich in Richtung Verriegelungsstellung am Boden der Führungsnut 22 elastisch abstützt. Diese Ausleger 22, 22' weisen mit ihrem freien Ende in Richtung der nächstbenachbarten quer zur zugehörigen Schmalseite verlaufenden Kante 7 bzw. 7' der Längsseite.

## Patentansprüche

1. Belag aus mechanisch miteinander in einer Verlegeebene (5) verbindbaren Paneelen (1, 2, 3), mit folgenden Merkmalen:
a) benachbarte erste (1) und zweite (2) Paneele weisen zueinander komplementäre, einander zugewandte Stirnflächen (6, 6') auf; wobei in der Stirnfläche (6) des ersten Paneels (1) eine Führungsnut (20) mündet und in der Stirnfläche (6') des zweiten Paneels (2) eine Verrieglungsnut (11) mündet,
b) in die Führungsnut (20) des ersten Paneels (1) ist eine relativ verlagerbare Verriegelungsfeder (10) angeordnet, die geeignet ist, beim Verbinden der benachbarten Paneele (1, 2) in die Verriegelungsnut (1 1) des benachbarten zweiten Paneels (2) einzugreifen, um eine Verriegelungsstellung einzunehmen und damit das erste (1) und zweite (2) Paneel wenigstens senkrecht zur Verlegeebene (5) relativ zueinander festzulegen;
c) eine untere Wange der Verriegelungsnut (11) ist derart ausgebildet, dass sie eine äußere Berührkante (13) zur seitlichen Berührung der Verriegelungsfeder (10) in deren Verriegelungsstellung und einen bezüglich der Berührkante (13) inneren, einen lichten Abstand zur Verriegelungsfeder (10) in deren Verriegelungsstellung einhaltenden Abschnitt (14) aufweist,
**dadurch gekennzeichnet, dass** eine Bewegungsrichtung der Verriegelungsfeder (10) geneigt zur Verlegeebene (5) steht und dass in der Verriegelungsstellung die Berührkante (13) über der durch eine untere Wange (18) der Führungsnut (20) definierten Ebene (17) liegt.

2. Belag gemäß Anspruch 1, wobei die Verriegelungsfeder (10) an ihrer in der Verriegelungsstellung der unteren Wange der Verriegelungsnut (1 1) zugewandten, vorderen Kante eine Fase (24) aufweist.

3. Belag gemäß einem der vorhergehenden Ansprüche, wobei die Berührkante (13) als längs der Verriegelungsnut (1 1) verlaufende Erhebung der unteren Wange der Verriegelungsnut (1 1) ausgebildet ist.

4. Belag gemäß einem der vorhergehenden Ansprüche, wobei eine höchste Erhebung der Berührkante (13) unterhalb einer Stoßkante (12) in einer Sichtfläche (4) der beiden verbundenen Paneele (1, 2) bis maximal um 2 mm von der senkrechten Projektion der Stoßkante (12) bezüglich des zweiten Paneels (2) nach innen versetzt verläuft.

5. Belag gemäß einem der vorhergehenden Ansprüche, wobei die Verriegelungsnut (1 1) sich zu ihrer Nutmündung hin erweitert.

6. Belag gemäß einem der vorhergehenden Ansprüche, wobei der hinter der Berührkante (13) liegende, einen lichten Abstand zur Verriegelungsfeder in deren Verriegelungsstellung einhaltenden Abschnitt (14) wenigstens teilweise unterhalb der durch die untere Wange (18) der Führungsnut (20) definierten Ebene (17) liegt.

7. Belag gemäß einem der vorhergehenden Ansprüche, wobei der hinter der Berührkante (13) liegende, einen lichten Abstand zur Verriegelungsfeder (10) in deren Verriegelungsstellung einhaltende Abschnitt (14) konkav gekrümmt ist.

8. Belag gemäß einem der vorhergehenden Ansprüche, wobei die obere Wange der Verriegelungsnut (1 1) eine Ebene definiert, die geneigt zur Verlegeebene (5) steht.

9. Belag gemäß einem der vorhergehenden Ansprüche, wobei ferner eine unter das benachbarte Paneel greifende Verriegelungsleiste (21), welche geeignet ist, benachbarte Paneele gegen Zugbelastungen in einer Verlegeebene (5) zu sichern, an einer der zueinander komplementären Stirnflächen (6, 6') vorgesehen ist.

10. Belag gemäß dem vorhergehenden Anspruch, wobei das von der Verriegelungsleiste (21) untergriffene Paneel (2) sich auf der Verriegelungsleiste (21) abstützt.

11. Belag gemäß einem der vorhergehenden Ansprüche, wobei die lichte Weite der Führungsnut (20), in welcher die Verriegelungsfeder (10) verlagerbar ist, an der engsten Stelle weiter ist als das 1,05-fachem, bevorzugt 1,1 -fache der maximalen Stärke der Verriegelungsfeder (10).

12. Belag gemäß einem der vorhergehenden Ansprüche, wobei Mittel (22) zur elastischen Vorspannung der Verriegelungsfeder (10) in die Verriegelungsstellung vorgesehen sind.

## Claims

1. Covering consisting of panels (1, 2, 3) which can be mechanically connected to one another in a laying plane (5), having the following features:
a) adjacent first (1) and second (2) panels have end faces (6, 6') which are complementary to one another and which face one another; wherein a guide groove (20) opens in the end face (6) of the first panel (1), and a locking groove (11) opens in the end face (6') of the second panel (2),
b) a relatively displaceable locking tongue (10) is arranged in the guide groove (20) of the first panel (1) and is suitable, upon connection of the adjacent panels (1, 2), for engaging in the locking groove (11) of the adjacent second panel (2) in order to assume a locking position and thus to fix the first (1) and second (2) panel relative to one another at least perpendicular to the laying plane (5);
c) a lower cheek of the locking groove (11) is formed in such a way that it has an outer contact edge (13) for laterally contacting the locking tongue (10) in its locking position and a portion (14) which is inward with respect to the contact edge (13) and which maintains a clear spacing from the locking tongue (10) in its locking position,
**characterized in that** a movement direction of the locking tongue (10) is at an inclination with respect to the laying plane (5), and **in that**, in the locking position, the contact edge (13) is situated above the plane (17) defined by a lower cheek (18) of the guide groove (20).

2. Covering according to Claim 1, wherein the locking tongue (10) has a bevel (24) at its front edge which faces the lower cheek of the locking groove (11) in the locking position.

3. Covering according to one of the preceding claims, wherein the contact edge (13) is formed as an elevation, which extends along the locking groove (11), of the lower cheek of the locking groove (11).

4. Covering according to one of the preceding claims, wherein a maximum elevation of the contact edge (13) extends, below an abutting edge (12) in a visible face (4) of the two connected panels (1, 2), so as to be offset inwards by a maximum of 2 mm from the perpendicular projection of the abutting edge (12) with respect to the second panel (2).

5. Covering according to one of the preceding claims, wherein the locking groove (11) widens towards its groove mouth.

6. Covering according to one of the preceding claims, wherein the portion (14), which is situated behind the contact edge (13) and which maintains a clear spacing from the locking tongue in its locking position, is situated at least partially below the plane (17) defined by the lower cheek (18) of the guide groove (20).

7. Covering according to one of the preceding claims, wherein the portion (14), which is situated behind the contact edge (13) and which maintains a clear spacing from the locking tongue (10) in its locking position, is concavely curved.

8. Covering according to one of the preceding claims, wherein the upper cheek of the locking groove (11) defines a plane which is at an inclination with respect to the laying plane (5).

9. Covering according to one of the preceding claims, wherein furthermore a locking strip (21), which engages below the adjacent panel and which is suitable for securing adjacent panels against tensile loads in a laying plane (5), is provided on one of the end faces (6, 6') which are complementary to one another.

10. Covering according to the preceding claim, wherein the panel (2) below which the locking strip (21) engages is supported on the locking strip (21).

11. Covering according to one of the preceding claims, wherein the clear width of the guide groove (20) in which the locking tongue (10) is displaceable is wider at the narrowest point than 1.05 times, preferably 1.1 times, the maximum thickness of the locking tongue (10).

12. Covering according to one of the preceding claims, wherein means (22) for elastically preloading the locking tongue (10) into the locking position are provided.

## Revendications

1. Revêtement constitué de panneaux (1, 2, 3) pouvant être assemblés mécaniquement les uns aux autres dans un plan de pose (5), comprenant les caractéristiques suivantes :
a) des premier (1) et deuxième (2) panneaux adjacents présentent des faces frontales (6, 6') complémentaires l'une de l'autre, tournées l'une vers l'autre ; une rainure de guidage (20) débouchant dans la face frontale (6) du premier panneau (1) et une rainure de verrouillage (11) débouchant dans la face frontale (6') du deuxième panneau (2),
b) une languette de verrouillage (10) pouvant être déplacée de manière relative est disposée dans la rainure de guidage (20) du premier panneau (1) et est apte à venir en prise dans la rainure de verrouillage (11) du deuxième panneau adjacent (2) lors de l'assemblage des panneaux adjacents (1, 2) afin de prendre une position de verrouillage et de fixer ainsi le premier (1) et le deuxième (2) panneau l'un par rapport à l'autre au moins perpendiculairement au plan de pose (5) ;
c) une joue inférieure de la rainure de verrouillage (11) est réalisée de telle sorte qu'elle présente une arête de contact extérieure (13) en vue du contact latéral de la languette de verrouillage (10) dans sa position de verrouillage, et une portion (14) intérieure par rapport à l'arête de contact (13), maintenant une distance libre, par rapport à la languette de verrouillage (10) dans sa position de verrouillage,
**caractérisé en ce qu'**une direction de déplacement de la languette de verrouillage (10) est inclinée par rapport au plan de pose (5) et **en ce que** dans la position de verrouillage, l'arête de contact (13) est située au-dessus du plan (17) défini par une joue inférieure (18) de la rainure de guidage (20) .

2. Revêtement selon la revendication 1, dans lequel la languette de verrouillage (10) présente un biseau (24) au niveau de son arête avant tournée dans la position de verrouillage de la joue inférieure de la rainure de verrouillage (11).

3. Revêtement selon l'une quelconque des revendications précédentes, dans lequel l'arête de contact (13) est réalisée sous forme de rehaussement de la joue inférieure de la rainure de verrouillage (11) s'étendant le long de la rainure de verrouillage (11).

4. Revêtement selon l'une quelconque des revendications précédentes, dans lequel un rehaussement maximal de l'arête de contact (13) s'étend en dessous d'une arête de butée (12) dans une surface visible (4) des deux panneaux assemblés (1, 2) de manière décalée vers l'intérieur par rapport au deuxième panneau (2) jusqu'à au plus 2 mm de la projection perpendiculaire de l'arête de butée (12).

5. Revêtement selon l'une quelconque des revendications précédentes, dans lequel la rainure de verrouillage (11) s'élargit vers son embouchure de rainure.

6. Revêtement selon l'une quelconque des revendications précédentes, dans lequel la portion (14) située derrière l'arête de contact (13), maintenant une distance libre par rapport à la languette de verrouillage dans sa position de verrouillage, est située au moins en partie en dessous du plan (17) défini par la joue inférieure (18) de la rainure de guidage (20).

7. Revêtement selon l'une quelconque des revendications précédentes, dans lequel la portion (14) située derrière l'arête de contact (13), maintenant une distance libre par rapport à la languette de verrouillage (10) dans sa position de verrouillage, présente une courbure concave.

8. Revêtement selon l'une quelconque des revendications précédentes, dans lequel la joue supérieure de la rainure de verrouillage (11) définit un plan qui est incliné par rapport au plan de pose (5) .

9. Revêtement selon l'une quelconque des revendications précédentes, dans lequel une baguette de verrouillage (21) s'engageant en dessous du panneau adjacent, laquelle est apte à protéger les panneaux adjacents contre des sollicitations en traction dans un plan de pose (5), est en outre prévue au niveau de l'une des faces frontales (6, 6') complémentaires l'une de l'autre.

10. Revêtement selon la revendication précédente, dans lequel le panneau (2) avec lequel s'engage la baguette de verrouillage (21) par le dessous, s'appuie sur la baguette de verrouillage (21).

11. Revêtement selon l'une quelconque des revendications précédentes, dans lequel la largeur intérieure de la rainure de guidage (20) dans laquelle la languette de verrouillage (10) peut être déplacée est 1,05 fois, de préférence 1,1 fois plus large à son endroit le plus étroit que l'épaisseur maximale de la languette de verrouillage (10).

12. Revêtement selon l'une quelconque des revendications précédentes, dans lequel des moyens (22) sont prévus pour précontraindre élastiquement la languette de verrouillage (10) dans la position de verrouillage.
